# EUROPÄISCHE PATENTSCHRIFT

(11) **EP 2 090 142 B1**
(45) Veröffentlichungstag und Bekanntmachung des Hinweises auf die Patenterteilung: **27.06.2012**
(21) Anmeldenummer: 06829961.9
(22) Anmeldetag: 09.11.2006
(51) Int. Cl.: H05B 41/288

(54) **SCHALTUNGSANORDNUNG UND VERFAHREN ZUM BETREIBEN EINER HOCHDRUCKENTLADUNGSLAMPE**
CIRCUIT ARRANGEMENT, AND METHOD FOR THE OPERATION OF A HIGH-PRESSURE DISCHARGE LAMP
CIRCUIT ET PROCÉDÉ POUR FAIRE FONCTIONNER UNE LAMPE À DÉCHARGE HAUTE PRESSION

(43) Veröffentlichungstag der Anmeldung: 19.08.2009
(73) Patentinhaber: OSRAM AG, 81543 München (DE)
(72) Erfinder: HONSBERG-RIEDL, Martin, 83317 Teisendorf (DE); NIEDERMEIER, Peter, 80995 München (DE); ULRICH, Burkhard, 72667 Schlaitdorf (DE)
(86) Internationale Anmeldenummer: PCT/EP2006/068269
(87) Internationale Veröffentlichungsnummer: WO 2008/055544

(56) Entgegenhaltungen:
- EP-A- 1 298 707
- EP-A2- 0 785 702
- DE-A1- 4 123 187
- US-A1- 2003 117 085
- GULKO M ET AL: "A MHz electronic ballast for automotive-type HID lamps" POWER ELECTRONICS SPECIALISTS CONFERENCE, 1997. PESC '97 RECORD., 28TH ANNUAL IEEE ST. LOUIS, MO, USA 22-27 JUNE 1997, NEW YORK, NY, USA,IEEE, US, Bd. 1, 22. Juni 1997 (1997-06-22), Seiten 39-45, XP010241525 ISBN: 0-7803-3840-5

## Beschreibung

### Technisches Gebiet

Die vorliegende Erfindung betrifft eine Schaltungsanordnung zum Betreiben einer Hochdruckentladungslampe mit einem elektronischen Vorschaltgerät, das ausgelegt ist, ein AC-Speisesignal für die Hochdruckentladungslampe bereitzustellen, wobei die Frequenz des AC-Speisesignals mindestens 1 MHz beträgt. Sie betrifft überdies ein Verfahren zum Betreiben einer Hochdruckentladungslampe mit einem AC-Speisesignal, wobei die Frequenz des AC-Speisesignals mindestens 1 MHz beträgt.

### Stand der Technik

Hochdruckentladungslampen, wie sie beispielsweise als Video-Projektionslampen verwendet werden, weisen üblicherweise zwei gleichartige Elektroden auf, die meist stabförmig ausgebildet sind. Beim Betrieb derartiger Hochdruckentladungslampen mit Wechselstrom kann es zu sehr störenden Flackererscheinungen kommen. Diese entstehen durch wechselndes Springen des Ansatzpunktes des Lichtbogens an den Elektrodenspitzen. Ermöglicht wird dies durch den häufigen Wechsel der Elektrodenfunktion von der anodischen (positive Polarität) zur kathodischen Phase (negative Polarität) mit der Betriebsfrequenz. Ein solches Springen des Lichtbogenansatzes beeinträchtigt insbesondere die Anwendung von Hochdruckentladungslampen in optischen Geräten, beispielsweise Projektionsgeräten, Beamern, Mikroskopbeleuchtungen, und kann bis zur Unbrauchbarkeit bei der Anwendung führen.

Aus der US 5,608,294 ist für einen niederfrequenten (50 Hz bis zu einigen 100 Hz) Betrieb einer Hochdruckentladungslampe bekannt, den rechteckförmigen Lampenstromverlauf zur Stabilisierung, d. h. zur Verhinderung des Springens des Ansatzpunktes des Lichtbogens, mit kurzen synchronen Pulsen zu überlagern. Hierbei wird der Strom am Ende einer Halbperiode vor der folgenden Kommutierung kurzfristig erhöht. Gemäß der genannten Druckschrift führt der Stromimpuls vor der Kommutierung zu einer kurzzeitigen Temperaturerhöhung an den Strom führenden Ansatzstellen des Lichtbogens an den Elektroden, hauptsächlich der momentanen Anode. Als Folge stellt sich eine Materialanlagerung ein, d. h. das Elektrodenmetall Wolfram aus dem Gaskreisprozess wird mit den Wolframhalogeniden auf den Elektroden abgeschieden, sowie eine Spitzenbildung auf den Elektroden, welche die Entladung und den Ansatz des Lichtbogens sehr effektiv stabilisiert.

Aus der WO 03/098979 A1 ist der Betrieb einer Hochdruckentladungslampe mit einem unmodulierten HF-Signal von mehr als 3 MHz bekannt. Generell lassen Hochdruckentladungslampen einen erfolgreichen HF-Betrieb erst ab Frequenzen zu, die oberhalb der akustischen Resonanzen in der Brennkammer liegen. Diese akustischen Resonanzen führen zu starken Strömungen in der Brennkammer, die den Entladungsbogen im Allgemeinen deutlich stören. Allerdings gibt es in der Literatur Ansätze, die akustischen Resonanzen durch geeignete Speiseströme zu dämpfen oder ganz zu vermeiden. Beispielhaft wird verwiesen auf die DE 10 2005 028 417.5 sowie die DE 10 2005 059 763 7. Derartige Lösungen sind jedoch meist recht aufwändig.

In der EP 1 298 707 A2 ist eine Gasentladungslampe beschrieben, bei der eine Brennkammer lediglich eine Elektrode aufweist. Eine Gegenelektrode ist durch einen Reflektor außerhalb der Brennkammer gebildet. Die Lampe wird mit einem hochfrequenten Wechselstrom betrieben. Um einen Lichtbogen in der Brennkammer zu stabilisieren und eine Änderung seines Verlaufs in der Brennkammer zu vermeiden, wird eine Amplitude des hochfrequenten Wechselstroms moduliert. Eine Wiederholfrequenz der Amplitudenmodulation ist dabei so gewählt, dass in der Lampe akustische Schwingungen angeregt werden.

Schließlich wird verwiesen auf die DE 198 29 600 A1, die sich mit dem HF-Betrieb einer Hochdruckentladungslampe beschäftigt. Sie betrifft insbesondere ebenfalls die Problematik des Springens des Ansatzes des Lichtbogens auf den Elektrodenspitzen. Sie schlägt als Lösung, ausgehend von einem Stand der Technik, bei dem die Hochdruckentladungslampen mit einer Frequenz unter 2 kHz betrieben wurden, vor, die Lampe mit einer Frequenz über 800 kHz, vorzugsweise über 1 MHz und besonders bevorzugt zwischen 2 und 3 MHz zu betreiben. In einer bevorzugten Weiterbildung wird die Betriebsfrequenz sowohl stetig als auch sprunghaft mit einer Modulationsfrequenz von weniger als 10 kHz, bevorzugt zwischen 1 und 2 kHz, gewobbelt. Wenngleich dies unter Umständen für gewisse Hochdruckentladungslampen eine Lösung darstellen kann, so erwies sich diese Maßnahme jedoch bei den von den Erfindern der vorliegenden Erfindung untersuchten Hochdruckentladungslampen als wirkungslos.

### Darstellung der Erfindung

Der vorliegenden Erfindung liegt deshalb die Aufgabe zugrunde, die eingangs genannte Schaltungsanordnung bzw. das eingangs genannte Verfahren derart weiterzubilden, dass in dem angegebenen Frequenzbereich, d. h. also bei HF-Betrieb der Hochdruckentladungslampe, ein Springen des Ansatzes des Lichtbogens auf den Elektrodenspitzen zuverlässig verhindert wird.

Diese Aufgabe wird gelöst durch eine Schaltungsanordnung mit den Merkmalen von Patentanspruch 1 bzw. durch ein Verfahren mit den Merkmalen von Patentanspruch 20.

Der vorliegenden Erfindung liegt die Erkenntnis zugrunde, dass eine sehr effektive Stabilisierung des Lichtbogens bei Hochfrequenzbetrieb erreicht werden kann, wenn das AC-Speisesignal in der Amplitude moduliert ist. Die Ursachen hierfür sind gegenwärtig noch nicht ganz geklärt, da neben Amplitudenüberhöhungen auch Amplitudenminderungen den erfindungsgemäßen Erfolg herbeiführen und zur Vermeidung von Flackererscheinungen von Entladungsbögen ganz allgemein, insbesondere Plasmabögen in Hochdruckentladungslampen, führen. Ein Indiz hierfür ist, dass sich eine stabilisierende Spitzenbildung ähnlich der, wie sie sich beim Betrieb mit der in der erwähnten US 5,608,294 vorgestellten Schaltungsanordnung ergibt, erst nach einigen Stunden einstellt. Mit anderen Worten bedeutet dies, dass die eigentliche Erklärung für die erfindungsgemäße Lösung eben nicht in der Spitzenbildung zu finden ist. Hinsichtlich der Zeitkonstanz und Ortskonstanz des Entladungsbogens wird eine Stabilisierung erreicht, die selbst den hohen optischen Anforderungen an Projektionslampen genügt.

Im Gegensatz zum NF-Betrieb ermöglicht der HF-Betrieb einfache, sogar einstufige Vorschaltgeräte. Dies ermöglicht gegenüber dem heutigen Stand der Technik (NF-Betrieb) stark verkleinerte und damit deutlich kostengünstigere Vorschaltgeräte.

Die Amplitudenmodulation stellt eine Pulsmodulation dar. Dabei wird außerhalb des Bereichs stärkerer akustischer Resonanzen eine Stabilisierung des Lichtbogens durch eine pulsförmige, periodisch wiederholte Amplitudenmodulation des AC-Speisesignals erzielt. Dabei weist die Pulsmodulation eine Wiederholfrequenz von 100 Hz bis 100 kHz, bevorzugt von 100 Hz bis 2 kHz, auf. Das Tastverhältnis der Pulsmodulation liegt bevorzugt zwischen 1 % und 50 %, bevorzugt zwischen 3 % und 20 %. Aus Sicht von Video-Projektionsanwendungen haben sich Tastverhältnisse als sehr vorteilhaft erwiesen, bei denen die Modulationspulse nur sehr kurze Zeiträume in Anspruch nehmen, insbesondere Zeiträume, die kürzer sind als die Bilddunkellücke.

Die Amplitudenmodulation des AC-Speisesignals kann bei konstanter Frequenz erfolgen, sie kann jedoch auch mit einer Frequenzänderung einhergehen. Dabei liegt die geänderte Frequenz in einem Bereich von - 50 % bis + 100 %, bevorzugt in einem Bereich von - 10 % bis + 10 %, der Frequenz des AC-Speisesignals. Wie bereits erwähnt, kann sich die Pulsmodulation durch eine Amplitudenüberhöhung gegenüber dem unmodulierten AC-Speisesignal auszeichnen. Besonders gute Ergebnisse hinsichtlich der Stabilisierung des Lichtbogens haben sich bei Amplitudenüberhöhungen zwischen 20 % und 1000 %, bevorzugt zwischen 20 % und 200 %, der Amplitude des unmodulierten AC-Speisesignals ergeben.

Wie ebenfalls bereits erwähnt, kann sich die Pulsmodulation auch durch eine Amplitudenminderung gegenüber dem unmodulierten AC-Speisesignal auszeichnen. Dabei beträgt die Amplitudenminderung zwischen - 5 % und - 90 % des unmodulierten AC-Speisesignals.

Vorausgesetzt, dass innerhalb einer Periode der Pulsmodulation der Anteil des unmodulierten AC-Speisesignals mindestens 50 % beträgt, kann die Pulsmodulation charakterisiert sein durch eine Abfolge von Amplitudenüberhöhungen, eine Abfolge von Amplitudenminderungen sowie eine Abfolge von Amplitudenüberhöhungen und Amplitudenminderungen, die sich gegenseitig abwechseln. Hierbei haben sich verschiedene Varianten als erfolgreich gezeigt: Die Amplitudenüberhöhungen und/oder die Amplitudenminderungen können immer zu positiven Amplituden oder immer zu negativen Amplituden oder abwechselnd zu positiven und zu negativen Amplituden oder gleichzeitig zu positiven oder negativen Amplituden des unmodulierten AC-Speisesignals erfolgen. Dabei hat sich aus thermischer Sicht die Abfolge einer Amplitudenüberhöhung mit einer unmittelbar darauf folgenden Amplitudenminderung bzw. die umgekehrte Reihenfolge als besonders vorteilhaft erwiesen. Der erfindungsgemäße Erfolg hat sich bei unterschiedlichsten Pulsformen eingestellt, insbesondere bei rechteck-, dreieck-, halbsinus-, rechteckförmig mit exponentiellem Anstieg oder sägezahnförmiger Pulsform.

Zur Realisierung einer erfindungsgemäßen Schaltungsanordnung weist bei dieser das elektronische Vorschaltgerät bevorzugt Folgendes auf: einen Eingangsanschluss zum Anschließen einer Eingangsspannung, einen Ausgangsanschluss zum Bereitstellen eines AC-Speisesignals an die Hochdruckentladungslampe und eine zwischen dem Eingangsanschluss und dem Ausgangsanschluss angeordnete Serienschaltung aus einem Wechselrichter und einem Lastnetzwerk, wobei der Wechselrichter eine Wechselrichterausgangsspannung mit einer vorgebbaren Frequenz, einer vorgebbaren Amplitude und einem vorgebbaren Tastverhältnis an das Lastnetzwerk bereitstellt.

Bevorzugt wird zur Amplitudenmodulation des AC-Speisesignals die vorgebbare Frequenz und/oder die vorgebbare Amplitude der Wechselrichter-Ausgangsspannung verändert. Bevorzugt weist das Lastnetzwerk mindestens einen Transformator auf, der am Eingang und/oder am Ausgang und/oder zwischen dem Eingang und dem Ausgang des Lastnetzwerks angeordnet ist. Dieser erweist sich als besonders nützlich im Falle sehr niedriger oder hoher Betriebsspannungen oder bei der Forderung einer sicheren galvanischen Trennung, wobei hier beispielsweise an die Bahnnorm von 2 kV zu denken ist.

Das Lastnetzwerk ist bevorzugt so ausgelegt, dass es durch Veränderung der vorgebbaren Frequenz der Wechselrichterausgangsspannung in Resonanz gebracht werden kann, um dadurch die Zündspannung zur Zündung der Hochdruckentladungslampe zu erzeugen. Dadurch entfällt das Vorsehen einer separaten Zündvorrichtung.

Bevorzugt weist die Hochdruckentladungslampe einen Betriebsdruck von 100 bis 500 Bar auf.

Weitere vorteilhafte Ausführungsformen ergeben sich aus den Unteransprüchen.

Die im Zusammenhang mit der erfindungsgemäßen Schaltungsanordnung vorgestellten bevorzugten Ausführungsformen und Weiterbildungen sowie deren Vorteile gelten entsprechend, soweit anwendbar, für das erfindungsgemäße Verfahren.

### Kurze Beschreibung der Zeichnung(en)

Im Nachfolgenden wird nunmehr ein Ausführungsbeispiel einer erfindungsgemäßen Schaltungsanordnung unter Bezugnahme auf die beigefügten Zeichnungen näher beschrieben. Es zeigen:
- Fig. 1: in schematischer Darstellung den Aufbau einer erfindungsgemäßen Schaltungsanordnung;
- Fig. 2: eine Auswahl von verschiedenen Ausführungsformen für ein Lastnetzwerk der Schaltungsanordnung von Fig. 1;
- Fig. 3: für das Lastnetzwerk gemäß Fig. 2a die Übertragungsfunktion des Lampenstroms in Abhängigkeit der Frequenz der Spannung am Eingang des Lastnetzwerks;
- Fig. 4: eine erste Ausführungsform eines Wechselrichter für die Schaltungsanordnung von Fig. 1;
- Fig. 5: eine zweite Ausführungsform eines Wechselrichters für die Schaltungsanordnung von Fig. 1;
- Fig. 6: ein Prinzipschaltbild zur Erzeugung einer Pulsmodulation unter Verwendung eines VCO (Voltage Controlled Oscillator);
- Fig. 7: den zeitlichen Verlauf des AC-Speisesignals ohne Frequenzmodulation; und
- Fig. 8: den zeitlichen Verlauf des AC-Speisesignals, bei dem während des Impulses der Pulsmodulation zusätzlich die Frequenz moduliert wird.

### Bevorzugte Ausführung der Erfindung

Die Fig. 1 zeigt in schematischer Darstellung den Aufbau einer erfindungsgemäßen Schaltungsanordnung. Die Eingangsspannung Ue, die insbesondere die so genannte Zwischenkreisspannung darstellen kann, wird dabei einem Hochfrequenz-Wechselrichter 10 zugeführt. Dessen Ausgangssignal zeichnet sich durch eine vorgebbare Amplitude, eine vorgebbare Frequenz sowie ein vorgebbares Tastverhältnis aus. Diese vorgebbaren Größen können über eine Schnittstelle (nicht dargestellt) am Wechselrichter 10 eingestellt werden. Das Ausgangssignal Ua des Wechselrichters 10 wird einem Lastnetzwerk 12 zugeführt. An dessen Ausgang wird ein Lampenstrom I_{L} an die Hochdruckentladungslampe 14 bereitgestellt. Dabei formt das Lastnetzwerk 12 den annähernd sinusförmigen Lampenstrom I_{L} aus der Ausgangsspannung Ua des Wechselrichters 10 und dient gleichzeitig zur Strombegrenzung. Entsprechend der Charakteristik des Lastnetzwerks 12 kann der Lampenstrom sowohl von der Frequenz als auch von der Amplitude der Ausgangsspannung des Wechselrichters abhängig sein. Zur Erzeugung der gewünschten Amplitudenmodulation des Lampenstroms I_{L} kann entweder die Frequenz der Ausgangsspannung Ua und/oder die Amplitude geändert werden. Bevorzugt ist das Lastnetzwerk 12 überdies so ausgebildet, dass es durch Veränderung der vorgebbaren Frequenz der Ausgangsspannung Ua des Wechselrichters in Resonanz gebracht werden kann, um damit die Zündspannung für die Hochdruckentladungslampe zu erzeugen.

Fig. 2 zeigt verschiedene Ausführungsformen eines geeigneten Lastnetzwerks. Es ist darauf hinzuweisen, dass in den Ausführungsformen gemäß Fig. 2a und 2d der Kondensator C₂ unterschiedlich ausgelegt sein kann: Einmal um zum Resonanznetzwerk beizutragen, zum anderen lediglich zur Gleichspannungstrennung. Wird am Eingang oder am Ausgang oder zwischen dem Eingang und dem Ausgang des Lastnetzwerks 12 mindestens ein Transformator eingefügt, so kann damit insbesondere eine galvanische Trennung sichergestellt werden. Neben den dargestellten Lastnetzwerken in T-Anordnung sind für die Zwecke der vorliegenden Erfindung auch reine Serienschaltungen aus LC-Gliedern sowie Schaltungen in π-Anordnung verwendbar. Wie für den Fachmann offensichtlich, lassen sich die Ziele der vorliegenden Erfindung auch mit Lastnetzwerken höherer Ordnung erreichen.

Fig. 3 zeigt die Übertragungsfunktion des Lampenstroms I_{L} in Abhängigkeit der Frequenz f der Eingangsspannung Ue für das in Fig. 2a gezeigte Lastnetzwerk. Es sind zwei Arbeitspunkte AP1 und AP2 eingezeichnet, auf die mit Bezug auf die Fig. 8 zurückgekommen wird.

Die Figuren 4 und 5 zeigen Beispiele für Wechselrichter 10, die für die Schaltungsanordnung von Fig. 1 geeignet sind. Fig. 4 zeigt hierbei einen schaltentlasteten Klasse E-Konverter, Fig. 5 eine schaltentlastete ZVS (Zero Voltage Switching)-Halbbrücke. Da die Wechselrichter gemäß den Figuren 4 und 5 dem Fachmann einschlägig bekannt sind, wird nicht näher hierauf eingegangen.

Zur Erzeugung des erfindungsgemäßen Verlaufs des Lampenstroms I_{L} wird im einfachsten Falle die Ansteuerfrequenz der Schalttransistoren, S1 in Fig. 4 bzw. S1 und S2 in Fig. 5, frequenzmoduliert. Hierbei kann ein spannungsgesteuerter, frequenzvariabler Oszillator mitbenutzt werden, der üblicherweise ohnehin zur Strom- bzw. Leistungsregelung vorhanden ist.

Fig. 6 zeigt die Erzeugung der Ansteuersignale für den Wechselrichter gemäß Fig. 5. Dabei wird ein Pulssignal P zu dem ohnehin vorhandenen Steuersignal Q für den Betrieb im Addierer 16 hinzuaddiert. Dieses Steuersignal wird einem VCO 18 zugeführt, der es einem Pulsformer 20 zuführt. Im Pulsformer 20 sind üblicherweise auch Treiberschaltungen vorgesehen. Am Ausgang des Pulsformers 20 werden die Ansteuersignale für die Schalter S1, S2 des Wechselrichters 10 bereitgestellt. Der zeitliche Verlauf des Lampenstroms I_{L} bei dieser Variante der Ansteuerung der Schalter des Wechselrichters ist in Fig. 8 dargestellt. Wie deutlich zu erkennen, ist die Verschiebung des Arbeitspunkts von AP1 nach AP2 mit einer Änderung der Frequenz verbunden. Die Frequenz am Arbeitspunkt AP2 ist niedriger als die Frequenz im Arbeitspunkt AP1, wobei der Lampenstrom I_{L} jedoch im Arbeitspunkt AP2 eine höhere Amplitude aufweist als im Arbeitspunkt AP1.

Alternativ - oder gleichzeitig - kann die Modulation durch Änderung der Amplitude der Eingangsspannung des Wechselrichters 10 vorgenommen werden. Durch Erhöhung dieser Spannung während der Pulsdauer kann ebenfalls ein erhöhter Lampenstrom I_{L} erzielt werden, siehe hierzu den zeitlichen Verlauf des Lampenstroms I_{L} von Fig. 7, bei dem zwar die Amplitude im Arbeitspunkt AP1 größer ist als die Amplitude im Arbeitspunkt AP2, die Frequenz jedoch unverändert bleibt. Für die Realisierung hierzu eignet sich besonders bevorzugt ein vorgeschalteter, schnell steuerbarer DC/DC-Konverter.

## Patentansprüche

1. Schaltungsanordnung zum Betreiben einer Hochdruckentladungslampe (14), wobei die Hochdruckentladungslampe (14) zwei stabförmige Elektroden in einer Brennkammer aufweist, mit einem elektronischen Vorschaltgerät, das ausgelegt ist, ein AC-Speisesignal für die Hochdruckentladungslampe (14) bereitzustellen, wobei das elektronische Vorschaltgerät ausgelegt ist, das AC-Speisesignal in der Amplitude zu modulieren,
**dadurch gekennzeichnet,**
**dass** die Frequenz des AC-Speisesignals mindestens 1 MHz beträgt, wobei die Amplitudenmodulation eine Pulsmodulation mit einer Wiederholfrequenz von 100 Hz bis 100 kHz unter Beibehaltung der Frequenz des AC-Speisesignals oder unter Veränderung der Frequenz des AC-Speisesignals in einem Bereich von -50% bis +100% darstellt, bei welcher die Wiederholfrequenz außerhalb eines Bereichs einer akustischen Resonanz der Brennkammer liegt.

2. Schaltungsanordnung nach Anspruch 1,
**dadurch gekennzeichnet,**
**dass** die Pulsmodulation eine Wiederholfrequenz von 100 Hz bis 2 kHz aufweist.

3. Schaltungsanordnung nach einem der Ansprüche 1 oder 2,
**dadurch gekennzeichnet,**
**dass** die Pulsmodulation ein Tastverhältnis zwischen 1 % und 50 % aufweist.

4. Schaltungsanordnung nach einem der vorhergehenden Ansprüche,
**dadurch gekennzeichnet,**
**dass** die Pulsmodulation mit einer Frequenzänderung des AC-Speisesignals von -10% bis +10% einhergeht.

5. Schaltungsanordnung nach Anspruch 4,
**dadurch gekennzeichnet,**
**dass** die geänderte Frequenz in einem Bereich von -50 % bis +100%, bevorzugt in einem Bereich von -10% bis +10%, der Frequenz des AC-Speisesignals liegt.

6. Schaltungsanordnung nach einem der vorhergehenden Ansprüche,
**dadurch gekennzeichnet,**
**dass** die Pulsmodulation gegenüber dem unmodulierten AC-Speisesignal eine Amplitudenüberhöhung aufweist.

7. Schaltungsanordnung nach Anspruch 6,
**dadurch gekennzeichnet,**
**dass** die Amplitudenüberhöhung zwischen 20 % und 1000 %, bevorzugt zwischen 20 % und 200 %, der Amplitude des unmodulierten AC-Speisesignals beträgt.

8. Schaltungsanordnung nach einem der vorhergehenden Ansprüche,
**dadurch gekennzeichnet,**
**dass** die Pulsmodulation gegenüber dem unmodulierten AC-Speisesignal eine Amplitudenminderung aufweist.

9. Schaltungsanordnung nach Anspruch 8,
**dadurch gekennzeichnet,**
**dass** die Amplitudenminderung zwischen -5% und -90% des unmodulierten AC-Speisesignals beträgt.

10. Schaltungsanordnung nach einem oder mehreren der Ansprüche 6 bis 9,
**dadurch gekennzeichnet,**
**dass** innerhalb einer Periode der Pulsmodulation der Anteil des unmodulierten AC-Speisesignals mindestens 50 % beträgt.

11. Schaltungsanordnung nach Anspruch 10,
**dadurch gekennzeichnet,**
**dass** die Pulsmodulation charakterisiert ist durch:
- eine Abfolge von Amplitudenüberhöhungen;
- eine Abfolge von Amplitudenminderungen;
- eine Abfolge von Amplitudenüberhöhungen und Amplitudenminderungen, die sich gegenseitig abwechseln.

12. Schaltungsanordnung nach Anspruch 11,
**dadurch gekennzeichnet,**
**dass** die Amplitudenüberhöhungen und/oder die Amplitudenminderungen immer zu positiven Amplituden oder immer zu negativen Amplituden oder abwechselnd zu positiven und zu negativen Amplituden oder gleichzeitig zu positiven oder negativen Amplituden des unmodulierten AC-Speisesignals erfolgen.

13. Schaltungsanordnung nach einem der Ansprüche 1 bis 7,
**dadurch gekennzeichnet,**
**dass** die Pulsform rechteck-, dreieck-, halbsinus-, rechteckförmig mit exponentiellem Anstieg oder sägezahnförmig ist.

14. Schaltungsanordnung nach einem der vorhergehenden Ansprüche, **dadurch gekennzeichnet,**
**dass** das elektronische Vorschaltgerät aufweist:
- einen Eingangsanschluss zum Anschließen einer Eingangsspannung (Ue);
- einen Ausgangsanschluss zum Bereitstellen des AC-Speisesignals an die Hochdruckentladungslampe (14); und
- eine zwischen dem Eingangsanschluss und dem Ausgangsanschluss angeordnete Serienschaltung aus einem Wechselrichter (10) und einem Lastnetzwerk (12), wobei der Wechselrichter (10) eine Wechselrichter-Ausgangsspannung (Ua) mit einer vorgebbaren Frequenz, einer vorgebbaren Amplitude und einem vorgebbaren Tastverhältnis an das Lastnetzwerk (12) bereitstellt.

15. Schaltungsanordnung nach Anspruch 14,
**dadurch gekennzeichnet,**
**dass** der Wechselrichter (10) ausgelegt ist, zur Amplitudenmodulation des AC-Speisesignals die vorgebbare Frequenz und/oder die vorgebbare Amplitude der Wechselrichter-Ausgangsspannung (Ua) zu verändern.

16. Schaltungsanordnung nach einem der Ansprüche 14 oder 15,
**dadurch gekennzeichnet,**
**dass** das Lastnetzwerk (12) mindestens einen Transformator aufweist, der am Eingang und/oder am Ausgang und/oder zwischen dem Eingang und dem Ausgang des Lastnetzwerks (12) angeordnet ist.

17. Schaltungsanordnung nach einem der Ansprüche 14 bis 16,
**dadurch gekennzeichnet,**
**dass** das Lastnetzwerk (12) ausgelegt ist, durch Veränderung der vorgebbaren Frequenz der Wechselrichter-Ausgangsspannung (Ua) zur Erzeugung einer Zündspannung für die Hochdruckentladungslampe (14) in Resonanz gebracht zu werden.

18. Schaltungsanordnung nach einem der Ansprüche 14 bis 17,
**dadurch gekennzeichnet,**
**dass** die Hochdruckentladungslampe (14) einen Betriebsdruck von 100 bis 500 Bar aufweist.

19. Verfahren zum Betreiben einer Hochdruckentladungslampe (14), wobei die Hochdruckentladungslampe (14) zwei stabförmige Elektroden in einer Brennkammer aufweist, mit einem AC-Speisesignal, wobei die Frequenz des AC-Speisesignals mindestens 1 MHz beträgt,
**dadurch gekennzeichnet,**
**dass**
das AC-Speisesignal in der Amplitude moduliert wird, wobei die Amplitudenmodulation eine Pulsmodulation mit einer Wiederholfrequenz von 100 Hz bis 100 kHz unter Beibehaltung der Frequenz des AC-Speisesignals oder unter Veränderung der Frequenz des AC-Speisesignals in einem Bereich von -50% bis +100% darstellt, bei welcher eine Wiederholfrequenz außerhalb eines Bereichs einer akustischen Resonanz der Brennkammer liegt.

20. Projektionsanordnung für bildhafte Inhalte mit einer Schaltungsanordnung gemäß einem der Ansprüche 1 bis 18, einer Hochdruckenbadungslampe (14), wobei die Schaltungsanordnung die Hochdruckentladungslampe (14) mit einem Verfahren gemäß dem Anspruch 19 betreibt, und die Hochdruckentladungslampe (14) zwei stabförmige Elektroden in einer Brennkammer aufweist.

## Claims

1. Circuit arrangement for operating a high-pressure discharge lamp (14), the high-pressure discharge lamp (14) having two rod-shaped electrodes in a combustion chamber, with an electronic ballast, which is designed to provide an AC feed signal for the high-pressure discharge lamp (14), the electronic ballast being designed to modulate the amplitude of the AC feed signal, **characterized in that** the frequency of the AC feed signal is at least 1 MHz, the amplitude modulation representing a pulse modulation with a repetition rate of from 100 Hz to 100 kHz whilst maintaining the frequency of the AC feed signal whilst changing the frequency of the AC feed signal within a range of from -50% to +100%, in which the repetition rate is outside a range of an acoustic resonance of the combustion chamber.

2. Circuit arrangement according to Claim 1, **characterized in that** the pulse modulation has a repetition rate of from 100 Hz to 2 kHz.

3. Circuit arrangement according to either of Claims 1 and 2, **characterized in that** the pulse modulation has a duty factor of between 1% and 50%.

4. Circuit arrangement according to one of the preceding claims, **characterized in that** the pulse modulation is accompanied by a change in frequency of the AC feed signal of from -10% to +10%.

5. Circuit arrangement according to Claim 4, **characterized in that** the changed frequency is in a range of from -50% to +100%, preferably in a range of from -10% to +10%, of the frequency of the AC feed signal.

6. Circuit arrangement according to one of the preceding claims, **characterized in that** the pulse modulation has an amplitude overshoot in comparison with the unmodulated AC feed signal.

7. Circuit arrangement according to Claim 6, **characterized in that** the amplitude overshoot is between 20% and 1000%, preferably between 20% and 200%, of the amplitude of the unmodulated AC feed signal.

8. Circuit arrangement according to one of the preceding claims, **characterized in that** the pulse modulation has an amplitude reduction in comparison with the unmodulated AC feed signal.

9. Circuit arrangement according to Claim 8, **characterized in that** the amplitude reduction is between -5% and -90% of the unmodulated AC feed signal.

10. Circuit arrangement according to one or more of Claims 6 to 9, **characterized in that** the proportion of the unmodulated AC feed signal is at least 50% within a period of the pulsed modulation.

11. Circuit arrangement according to Claim 10, **characterized in that** the pulse modulation is **characterized by**:
- a sequence of amplitude overshoots;
- a sequence of amplitude reductions;
- a sequence of amplitude overshoots and amplitude reductions which alternate with one another.

12. Circuit arrangement according to Claim 11, **characterized in that** the amplitude overshoots and/or the amplitude reductions take place always toward positive amplitudes or always toward negative amplitudes or alternately toward positive and toward negative amplitudes or simultaneously toward positive or negative amplitudes of the unmodulated AC feed signal.

13. Circuit arrangement according to one of Claims 1 to 7, **characterized in that** the pulse shape is in square-wave, delta, semi-sinusoidal form, in square-wave form with an exponential rise or in saw-tooth form.

14. Circuit arrangement according to one of the preceding claims, **characterized in that** the electronic ballast has:
- an input terminal for connecting an input voltage (Ue);
- an output terminal for providing the AC feed signal to the high-pressure discharge lamp (14); and
- a series circuit comprising an inverter (10) and a load network (12), which series circuit is arranged between the input terminal and the output terminal, the inverter (10) providing an inverter output voltage (Ua) with a predeterminable frequency, a predeterminable amplitude and a predeterminable duty factor to the load network (12).

15. Circuit arrangement according to Claim 14, **characterized in that** the inverter (10) is designed to change the predeterminable frequency and/or the predeterminable amplitude of the inverter output voltage (Ua) for amplitude modulation of the AC feed signal.

16. Circuit arrangement according to either of Claims 14 and 15, **characterized in that** the load network (12) has at least one transformer, which is arranged at the input and/or at the output and/or between the input and the output of the load network (12).

17. Circuit arrangement according to one of Claims 14 to 16, **characterized in that** the load network (12) is designed to be brought to resonance by changing the predeterminable frequency of the inverter output voltage (Ua) in order to generate a starting voltage for the high-pressure discharge lamp (14).

18. Circuit arrangement according to one of Claims 14 to 17, **characterized in that** the high-pressure discharge lamp (14) has an operating pressure of from 100 to 500 bar.

19. Method for operating a high-pressure discharge lamp (14), the high-pressure discharge lamp (14) having two rod-shaped electrodes in a combustion chamber, with an AC feed signal, the frequency of the AC feed signal being at least 1 MHz, **characterized in that** the amplitude of the AC feed signal is modulated, the amplitude modulation representing a pulse modulation with a repetition rate of from 100 Hz to 100 kHz whilst maintaining the frequency of the AC feed signal or whilst changing the frequency of the AC feed signal within a range of from -50% to +100%, in which the repetition rate is outside a range of an acoustic resonance of the combustion chamber.

20. Projection arrangement for pictographic contents with a circuit arrangement according to one of Claims 1 to 18, a high-pressure discharge lamp (14), the circuit arrangement operating the high-pressure discharge lamp (14) using a method according to Claim 19, and the high-pressure discharge lamp (14) having two rod-shaped electrodes in a combustion chamber.

## Revendications

1. Agencement de circuit pour faire fonctionner une lampe à décharge haute pression (14), ladite lampe à décharge haute pression (14) comportant deux électrodes en forme de tige dans une chambre de combustion, avec un ballast électronique, qui est conçu pour fournir un signal d'alimentation en courant alternatif pour la lampe à décharge haute pression, ledit ballast électronique étant conçu pour moduler l'amplitude du signal d'alimentation en courant alternatif,
**caractérisé par le fait**
**que** la fréquence du signal d'alimentation en courant alternatif est d'au moins 1 MHz, la modulation d'amplitude représentant une modulation d'impulsion avec une fréquence de répétition allant de 100 Hz à 100 kHz en conservant la fréquence du signal d'alimentation en courant alternatif ou en modifiant la fréquence du signal d'alimentation en courant alternatif dans une plage allant de -50% à +100%, dans laquelle la fréquence de répétition se situe en dehors d'une plage de résonance acoustique de la chambre de combustion.

2. Agencement de circuit selon la revendication 1,
**caractérisé par le fait**
**que** la modulation d'impulsion présente une fréquence de répétition allant de 100 Hz à 2 kHz.

3. Agencement de circuit selon l'une des revendications 1 ou 2,
**caractérisé par le fait**
**que** la modulation d'impulsion présente un taux d'impulsions compris entre 1% et 50%.

4. Agencement de circuit selon l'une des revendications précédentes,
**caractérisé par le fait**
**que** la modulation d'impulsion s'accompagne d'une modification de fréquence du signal d'alimentation en courant alternatif allant de -10% à +10%.

5. Agencement de circuit selon la revendication 4, **caractérisé par le fait**
**que** la fréquence modifiée se situe dans une plage allant de -50% à +100%, de préférence dans une plage allant de -10% à +10%, de la fréquence du signal d'alimentation en courant alternatif.

6. Agencement de circuit selon l'une des revendications précédentes,
**caractérisé par le fait**
**que** la modulation d'impulsion présente un surhaussement d'amplitude par rapport au signal d'alimentation en courant alternatif non modulé.

7. Agencement de circuit selon la revendication 6, **caractérisé par le fait**
**que** le surhaussement d'amplitude est compris entre 20% et 1000%, de préférence entre 20% et 200%, de l'amplitude du signal d'alimentation en courant alternatif non modulé.

8. Agencement de circuit selon l'une des revendications précédentes,
**caractérisé par le fait**
**que** la modulation d'impulsion présente une diminution d'amplitude par rapport au signal d'alimentation en courant alternatif non modulé.

9. Agencement de circuit selon la revendication 8, **caractérisé par le fait**
**que** la diminution d'amplitude est comprise entre -5% et - 90% du signal d'alimentation en courant alternatif non modulé.

10. Agencement de circuit selon l'une ou plusieurs des revendications 6 à 9,
**caractérisé par le fait**
**qu'**à l'intérieur d'une période de la modulation d'impulsion la fraction du signal d'alimentation en courant alternatif non modulé est d'au moins 50%.

11. Agencement de circuit selon la revendication 10,
**caractérisé par le fait**
**que** la modulation d'impulsion est **caractérisée par** :
- une suite de surhaussements d'amplitude;
- une suite de diminutions d'amplitude ;
- une suite de surhaussements d'amplitude et de diminutions d'amplitude, qui se succèdent en alternance.

12. Agencement de circuit selon la revendication 11,
**caractérisé par le fait**
**que** le surhaussement d'amplitude et/ou les diminutions d'amplitude se produisent toujours à des amplitudes positives ou toujours à des amplitudes négatives ou en alternance à des amplitudes positives et négatives ou simultanément à des amplitudes positives ou négatives du signal d'alimentation en courant alternatif non modulé.

13. Agencement de circuit selon l'une des revendications 1 à 7,
**caractérisé par le fait**
**que** la forme d'impulsion est rectangulaire, triangulaire, demi-sinusoïdale, rectangulaire avec une montée exponentielle ou en dents de scie.

14. Agencement de circuit selon l'une des revendications précédentes,
**caractérisé par le fait**
**que** le ballast électronique comporte :
- une connexion d'entrée pour connecter une tension d'entrée (Ue) ;
- une connexion de sortie pour fournir le signal d'alimentation en courant alternatif à la lampe à décharge haute pression (14) ; et
- un montage en série disposé entre la connexion d'entrée et la connexion de sortie composé d'un onduleur (10) et d'un réseau de charge (12), l'onduleur (10) fournissant au réseau de charge (12) une tension de sortie d'onduleur (Ua) avec une fréquence prédéfinissable, une amplitude prédéfinissable et un taux d'impulsions prédéfinissable.

15. Agencement de circuit selon la revendication 14,
**caractérisé par le fait**
**que** l'onduleur (10) est conçu pour modifier la fréquence prédéfinissable et/ou l'amplitude prédéfinissable de la tension de sortie d'onduleur (Ua) en vue de la modulation d'amplitude du signal d'alimentation en courant alternatif.

16. Agencement de circuit selon l'une des revendications 14 ou 15,
**caractérisé par le fait**
**que** le réseau de charge (12) comporte au moins un transformateur, qui est disposé à l'entrée et/ou à la sortie et/ou entre l'entrée et la sortie du réseau de charge (12).

17. Agencement de circuit selon l'une des revendications 14 à 16,
**caractérisé par le fait**
**que** le réseau de charge (12) est conçu pour être mis en résonance par modification de la fréquence prédéfinissable de la tension de sortie d'onduleur (Ua) afin de produire une tension d'allumage pour la lampe à décharge haute pression (14).

18. Agencement de circuit selon l'une des revendications 14 à 17,
**caractérisé par le fait**
**que** la lampe à décharge haute pression (14) présente une pression de fonctionnement de 100 à 500 bar.

19. Procédé pour faire fonctionner une lampe à décharge haute pression (14), ladite lampe à décharge haute pression (14) comportant deux électrodes en forme de tige dans une chambre de combustion, avec un signal d'alimentation en courant alternatif, la fréquence dudit signal d'alimentation en courant alternatif étant au moins de 1 MHz,
**caractérisé par le fait**
**que** le signal d'alimentation en courant alternatif est modulé en amplitude, la modulation d'amplitude représentant une modulation d'impulsion avec une fréquence de répétition allant de 100 Hz à 100 kHz en conservant la fréquence du signal d'alimentation en courant alternatif ou en modifiant la fréquence du signal d'alimentation en courant alternatif dans une plage allant de -50% à +100%, dans laquelle une fréquence de répétition se situe en dehors d'une plage de résonance acoustique de la chambre de combustion.

20. Agencement de projection pour contenus sous forme d'image avec un agencement de circuit selon l'une des revendications 1 à 18, une lampe à décharge haute pression (14), l'agencement de circuit faisant fonctionner la lampe à décharge haute pression (14) avec un procédé selon la revendication 19, et la lampe à décharge haute pression (14) comportant deux électrodes en forme de tige dans une chambre de combustion.
